# EUROPÄISCHE PATENTSCHRIFT

(11) **EP 1 308 412 B1**
(45) Veröffentlichungstag und Bekanntmachung des Hinweises auf die Patenterteilung: **06.04.2005**
(21) Anmeldenummer: 02021554.7
(22) Anmeldetag: 26.09.2002
(51) Int. Cl.: B66B 23/22

(54) **Fahrtreppe oder Fahrsteig**
Escalator or moving walkway
Escalier mécanique ou trottoir roulant

(30) Priorität: 06.11.2001 DE 20117995 U
(43) Veröffentlichungstag der Anmeldung: 07.05.2003
(73) Patentinhaber: Thyssen Fahrtreppen GmbH, 22113 Hamburg (DE)
(72) Erfinder: Tolle Jürgen, 21465 Reinbek (DE)
(74) Vertreter: Baronetzky, Klaus, Dipl.-Ing.

(56) Entgegenhaltungen:
- FR-A- 2 467 813
- GB-A- 2 181 710
- US-A- 5 215 177

## Beschreibung

Die Erfindung betrifft eine Fahrtreppe oder einen Fahrsteig, gemäß dem Oberbegriff von Anspruch 1.

Eine derartige Fahrtreppe und ein derartiger Fahrsteig ist beispielsweise aus der EP-PS 736 478 bekannt. Diese Lösung zeichnet sich durch ein Abdeckblech aus, das als Stahlband im wesentlichen C-förmig ausgebildet ist und sich seitlich der Stufen oder Paletten des Fahrsteigs oder der Fahrtreppe erstreckt.

Diese Lösung ist im Grunde für Fahrsteige und ihre Paletten gut geeignet, denn durch die entsprechende Wahl eines geeigneten Stahlblechs läßt sich die Elastizität in der gewünschten Weise einstellen. Eine gewisse Elastizität ist wünschenswert, um die Bruchgefahr zu vermeiden, wenn versehentlich ein harter Gegenstand wie ein Stein oder dergleichen in den Spalt zum Balustradensockel und Stufenoder Palettenband gelangt. Die Elastizität soll aber nicht so groß sein, daß das Stahlband beispielsweise dem Druck einer Gummistiefelspitze nachgeben würde. Dieser Gesichtspunkt ist besonders wichtig, denn abgesehen vom Einstiegs- und Ausstiegsbereich ist der Spalt zwischen Stufen bzw Paletten und Balustradensockel der sicherheitskritischste Bereich des sich bewegenden Stufen- oder Palettenbandes.

Daher ist es beispielsweise auch sehr wichtig, den Spalt in der vorgeschriebenen Größe eingestellt zu halten, wozu es aus der genannten Druckschrift bekannt ist, den vorderen Teil des Mittelsockels horizontal einstellbar zu lagern.

Bei Fahrtreppen besteht das zusätzliche Problem, daß die sich auswirkende Steifigkeit nicht auf eine Höhenlage des Balustradensockels beschränkt ist. Daher ist es aus der DE-GM 201 188 9 bekannt geworden, ein Stahlband mit einer mittigen Aussteifung zu versehen, die eine Zunahme der Nachgiebigkeit im mittleren Bereich verhindern soll. Diese Lösung offenbart ein Mehrkammerprofil, das aus einem einzigen, gerollten Stahlband hergestellt ist. Durch separate Kammern entstehen horizontale Wände, die zusätzlich der Aussteifung dienen.

Durch das Mehrkammerprofil mit den horizontalen Wänden kann zur Bereitstellung der erwünschten Elastizität ein recht dünnes Stahlblech verwendet werden, zumal der Mittelsockel bei mindestens einer der beschriebenen Ausführungsformen doppelwandig ausgeführt sein kann.

Insgesamt ist das zu rollende Band gemäß der DE-GM 200 118 89 ausgesprochen aufwendig zu fertigen, nachdem Mehrfachumlenkungen erforderlich sind.

Eine Fahrtreppe oder ein Fahrsteig gemäß dem Oberbegriff des Anspruchs 1 ist ebenfalls aus der FR-A- 2467813 bekannt.

Demgegenüber liegt der Erfindung die Aufgabe zugrunde, eine Fahrtreppe oder einen Fahrsteig zu schaffen, bei der bzw. bei dem die Sicherheit gegen Einklemmen einerseits und Zerstören andererseits verbessert ist.

Diese Aufgabe wird erfindungsgemäß durch Anspruch 1 gelöst. Vorteilhafte Weiterbildungen ergeben sich aus den Unteransprüchen.

Die erfindungsgemäße Lösung zeichnet sich dadurch aus, daß eine zusätzliche, aber elastische Aussteifung der Höhenmitte des Hauptbandes gezielt zur Erhöhung der Steifigkeit gerade in diesem Bereich vorgesehen ist. Hierdurch ist gewährleistet, daß die Nachgiebigkeit des Mittelsockels im mittleren Bereich nicht deutlich geringer als am oberen und unteren Ende des Stahlbandes ist. Dadurch, daß ein separates Band rein für die Aussteifungsfunktion eingesetzt wird, läßt sich das Band in erfindungsgemäß besonders günstiger Weise genau an die Erfordernisse anpassen, so daß sich das erwünschte Nachgiebigkeitsverhalten einstellen läßt.

Beispielsweise kann das Band als Hutprofilband ausgebildet sein, das mit seinem Stirnbereich vollflächig unter elastischer Vorspannung an dem Hauptband anliegt. Alternativ kann auch anstelle eines Hutprofils ein Kreisabschnittsprofil oder eine beliebige andere geometrische Form, die Vorwölbung aufweist, verwendet werden. Ferner kann der Radius der Wölbung bevorzugt recht flach sein und durch die Vorspannung beim Anliegen an dem Hauptband auch unendlich erhöht werden. Eine leichte Bombierung des Höhenmittenbereichs ist günstig.

Erindungsgemäß besonders günstig ist es, daß die erfindungsgemäße Mittelsockelkonstruktion praktisch wie ein einteiliges, gerolltes Spaltband wirkt, ohne aber dessen Nachteile bei der Herstellung aufzuweisen. Hierzu sind bevorzugt geeignete Verbindungselemente an den Übergängen zwischen den beiden Bändern vorgesehen, beispielsweise Klammern.

Besonders günstig ist es auch, daß stets das gleiche Hutprofilband verwendet werden kann, unabhängig davon, ob der Balustradensockel beleuchtet ist oder nicht. Lediglich das Hauptband ist bei unbeleuchteten Balustradensockeln etwas höher bis zum Anschlußblech gezogen.

Die erfindungsgemäße Lösung läßt sich auch besonders gut mit Bürstenbändern kombinieren, die im Hauptband verankert sind und in an sich bekannter Weise zur Stufe hin weisen, um dort die gewünschte Abweisfunktion sicherzustellen. Günstig hierbei ist es, daß durch die Trennung zwischen Hauptband und Hutprofilband der rückwärtige Bereich des Bürstenbandes bei Bedarf zugänglich ist, so daß ein Austausch des Bürstenbandes erleichtert ist.

Erfindungsgemäß ist es ferner besonders günstig, wenn die Trennfuge zwischen Hutprofilband und Hauptband zugleich auch für die Aufnahme der Stellschrauben für die Aufhängung des Mittelsockels eingesetzt werden. Ein Haltekopf jeder Stellschraube kann je fast halbkreisförmig einen Bereich des Hutprofilbandes bzw. des Hauptbandes übergreifen und die Bänder hierdurch sicher festhalten. Die Formgebung des Hutprofilbandes und die hierdurch vorgezeichnete Elastizität des Hutprofilbandes erlaubt eine leichte Montage.

Weitere Einzelheiten, Vorteile und Merkmale ergeben sich aus der nachfolgenden Beschreibung mehrerer Ausführungsbeispiele der Erfindung anhand der Zeichnungen:
- Fig. 1: eine Ansicht eines Teils einer Ausführungsform einer erfindungsgemäßen Fahrtreppe, nämlich des Mittelsockels;
- Fig. 2: eine Ansicht entsprechend Fig. 1, jedoch in einer modifizierten Ausgestaltung des Hauptbandes;
- Fig. 3: eine schematische Draufsicht auf den Mittelsockel von der Fahrtreppen-Innenseite.

Eine in Fig. 1 dargestellte Fahrtreppe 10 weist einen Mittelsockel 12 auf, der erfindungsgemäß ausgestaltet ist. Oben ist in an sich bekannter Weise ein schräges Abdeckblech 14 vorgesehen. Der Mittelsockel weist ein Hauptband 16 auf, das in Struktur gerollt ist, also die erwünschte Form durch Rollen erreicht hat. Das Hauptband 16 besteht bevorzugt aus Stahlblech, wobei nicht ausgeschlossen ist, daß auch andere geeignete Materialien, insbesondere metallische Materialien, eingesetzt werden.

An das Hauptband 16 schließt sich ein Hutprofilband 18 erindungsgemäß an. Beide Bänder haben je besondere Formen, die im einzelnen weiter unten beschrieben sind. Sie sind zusammen an Stellschrauben (20 und 22) aufgehängt, die mit einem Träger 24 vertikal verbunden sind. Die Stellschrauben sind an einem Stützprofil 26 einstellbar. Sie weisen je recht große Halteköpfe (28 und 30) auf, die je einen Teil des Hauptbandes 16 bzw. des Hutprofilbandes 18 übergreifen.

Das Hauptband 16 stützt einen Lichtkanal 30 ab, der für die Aufnahme einer Beleuchtungsvorrichtung bestimmt ist und der seinerseirts das Abdeckblech 14 abstützt.

Das Hauptband 16 weist in an sich bekannter Weise eine gerade Vorderseite auf, so daß sich ein gleichmäßiger Spalt 32 zu Stufen 34 der Fahrtreppe einstellt. In dem dargestellten Ausführungsbeispiel ist der Spalt 32 über ein Bürstenband 36 abgedeckt, das in dem Hauptband 16 verankert ist.

Erfindungsgemäß ist das Hauptband 16 im wesentlich C-förmig. Es übergreift das Hutprofilband 18, so daß sich eine obere Kammer 38 und eine untere Kammer 40 ausbildet. Zwischen den Kammern (38 und 40) liegt das Hutprofilband 18 mit seinem Mittenbereich 42 an dem Hauptband 16 an.

Bevorzugt erfolgt die Anlage unter einer gewissen Vorspannung, die formbedingt eingestellt werden kann. Durch die Anlage wird das Hauptband 16 gerade dort etwas steifer, nachdem dann dort die doppelte Materialstärke vorliegt. Dieser Bereich ist aber der besonders relevante, denn er wird von der Stufe 34 überstrichen, so daß dort die Gefahr des Einklemmens besonders besteht.

Aus Fig. 2 ist eine modifizierte Ausgestaltung des Mittelsockels 12 ersichtlich. Es ist kein Lichtkanal 30 vorgesehen. Daher erstreckt sich das Hauptband 16 weiter nach oben, während das Hutprofilband 18 genau gleich ausgebildet sein kann, wie es bei der Ausführungsform gemäß Fig. 1 vorgesehen ist.

Aus Fig. 2 ist je eine Trennfuge (52 bzw. 54) vorgesehen, die je den Übergang zwischen Hauptband 16 und Hutprofilband 18 bildet. Die Trennfugen (52 und 54) sind zur Verbesserung der Verbindung an Stellen, an denen keine Stellschrauben (18 und 20) vorgesehen sind, mit Verbindungsklammern (56 und 58) miteinander verbunden, die Hauptband 16 und Hutprofilband 18 besser montieren und transportieren lassen.

Aus Fig. 3 ist eine Ansicht der Kombination aus Hauptband und Hutprofilband 18 von der Fahrtreppeninnenseite her ersichtlich. Die Verbindungen (56 und 58) sind in regelmäßigen Abständen vorgesehen. Es sind auch Ausnehmungen 64 ersichtlich, die dafür bestimmt sind, das Bürstenband 36 aufzunehmen. '

## Patentansprüche

1. Fahrtreppe oder Fahrsteig, mit einem Mittelsockel, der ein Hauptband aufweist, wobei sich ein Stufen- oder Palettenband zwischen Mittelsockeln der Fahrtreppe oder des Fahrsteigs erstreckt, und wobei das Hauptband (16) mit einem weiteren Band (18) im Wesentlichen ein geschlossenes Profil ausbildet, wobei das weitere Band insbesondere die Form eines Hutprofils mit einem mittleren, im Wesentlichen U-förmig ausgebildeten Bereich aufweist, und die Höhenmitte des Hauptbandes (16) durch das weitere Hutprofilband (18) elastisch ausgesteift ist,
**dadurch gekennzeichnet, dass** das Hauptband (16) ein nach hinten, von dem Stufen- oder Palletenband weg weisend, offenes Profil bildet, an dem das Hutprofilband (18) derart angeschlossen ist, dass die freien Endbereiche des Hauptbandes (16) und des Hutprofilbandes (18) gemeinsam jeweils einen Längsspalt (52,54) zur Aufnahme von Befestigungselementen (20) an eine Anschlußkonstruktion bilden.

2. Fahrtreppe oder Fahrsteig nach Anspruch 1,
**dadurch gekennzeichnet, dass** das Hauptband (16) im Wesentlich C-förmig ausgebildet ist und das Hutprofilband (18) derart übergreift, dass eine obere Kammer (38) und eine untere Kammer (40) geformt sind, wobei zwischen der oberen und der unteren Kammer das Hutprofilband (18) mit einem Mittenbereich (42) an dem Hauptband (16) anliegt.

3. Fahrtreppe oder Fahrsteig nach einem der vorhergehenden Ansprüche,
**dadurch gekennzeichnet, dass** der im Wesentlichen U-förmig ausgebildete Bereich des Hutprofilbandes (18) zwei Endschenkel (44, 46) aufweist, welche mit jeweils einem Ende des Hauptbandes (16) in Verbindung stehen.

4. Fahrtreppe oder Fahrsteig nach einem der vorhergehenden Ansprüche,
**dadurch gekennzeichnet, dass** das Hutprofilband (18) mit dem Hauptband (16) so verbunden ist, dass ein Spalt (52, 54) zwischen Hutprofilband (18) und Hauptband (16) verbleibt, dessen Größe ein Fünftel bis ein Vierzigstel, insbesondere etwa ein Zwanzigstel der Höhe des Hutprofilbandes (18) beträgt.

5. Fahrtreppe oder Fahrsteig nach einem der vorhergehenden Ansprüche,
**dadurch gekennzeichnet, dass** das Hutprofilband (18) mit dem Hauptband (16) über Befestigungsmittel wie Klipse, Federn, Schrauben, Nieten, eine Schweißverbindung oder eine Klebung verbunden ist.

6. Fahrtreppe oder Fahrsteig nach einem der vorhergehenden Ansprüche,
**dadurch gekennzeichnet, dass** in an sich bekannter Weise ein Aussteifungsprofil vorgesehen ist, das sich im Wesentlichen vertikal zur Fahrtreppe oder dem Fahrsteig erstreckt und das über Stellschrauben (20, 22) mit dem Hutprofilband (18) und dem Hauptband (16) verbunden ist.

7. Fahrtreppe oder Fahrsteig nach Anspruch 6,
**dadurch gekennzeichnet, dass** die Stellschrauben (20, 22) zugleich das Hutprofilband (18) und das Hauptband (16) fassen und lagern.

8. Fahrtreppe oder Fahrsteig nach einem der vorhergehenden Ansprüche,
**dadurch gekennzeichnet, dass** die Teilung zwischen Hauptband (16) und Hutprofilband (18) je etwa auf der halben Höhe einer von den beiden Bändern gebildeten Kammer angeordnet ist.

9. Fahrtreppe oder Fahrsteig nach einem der vorhergehenden Ansprüche,
**dadurch gekennzeichnet, dass** das Hauptband (16) einen Lichtkanal (30) abstützt, der für die Aufnahme einer Beleuchtungsvorrichtung bestimmt ist, und dass für Balustradensockel mit und ohne Beleuchtung die gleichen Hutprofilbänder eingesetzt sind, wobei das Hauptband bei Fahrtreppen oder Fahrsteigen ohne Beleuchtungssockel über den Bereich des Beleuchtungssockels hinausgehend nach oben verlängert ist.

10. Fahrtreppe oder Fahrsteig nach einem der vorhergehenden Ansprüche,
**dadurch gekennzeichnet, dass** das Hutprofilband (18) einen Anlagebereich aufweist, an welchem es unter Vorspannung an dem Hauptband (16) anliegt und dass ein mittlerer Bereich des Hauptbandes (16) innerhalb des von den Setzstufen des Treppenbandes überstrichene Bereichs liegt.

11. Fahrtreppe oder Fahrsteig nach einem der vorhergehenden Ansprüche,
**dadurch gekennzeichnet, dass** die Verbindungselemente zwischen Hutprofilband (18) und Hauptband (16) über den Verlauf der Fahrtreppe oder des Fahrsteigs gleichmäßig beabstandet vorgesehen sind.

## Claims

1. Escalator or moving pavement, with a central base, comprising a main belt, where a step or pallet belt extends between central bases of the escalator or the moving pavement, and where the main belt (16) essentially forms a closed profile with another belt (18), where in particular the other belt comprises the form of a hat profile with a middle region essentially configured in a U-shape, and the elevated center of the main belt (16) is flexibly stiffened by the other hat profile belt (18), **characterized in that** the main belt (16) forms an open profile to the rear, pointing away from the step or pallet belt, onto which the hat profile belt (18) is connected in such a manner, that the free end regions of the main belt (18) together form in each case a longitudinal gap (52, 54) for the mounting of fastenings (20) to a connecting construction.

2. Escalator or moving pavement according to requirement 1, **characterized in that** the main belt (16) is configured substantially in a C-shape and overlaps the hat profile belt (18) in such a manner, that an upper chamber (36) and a lower chamber (40) are formed, where the hat profile belt (18) rests against the main belt (16) with a middle region (42) between the upper and the lower chamber.

3. Escalator or moving pavement according to one of the preceding claims, **characterized in that** the area of the hat profile belt (18), essentially configured as a U-shape, comprises two end shanks (44, 46), which are each in connection with an end of the main belt (16).

4. Escalator or moving pavement according to one of the preceding claims, **characterized in that** the hat profile belt (18) is connected with the main tape (16), such that a gap (52, 54) remains between hat profile belt (18) and main belt (16), whose size is a fifth to a fortieth, in particular about a twentieth of the height of the main profile belt (18).

5. Escalator or moving pavement according to one of the preceding claims, **characterized in that** the hat profile belt (18) is connected with the main belt (16) via fastening such as clips, springs, screws, rivets, a welded joint or gluing.

6. Escalator or moving pavement according to one of the preceding claims, **characterized in that** a reinforcement profile is provided, as known in the art, which extends essentially vertically to the escalator or the moving pavement and which is connected by adjusting screws (20, 22) with the hat profile belt (18) and the main belt (16).

7. Escalator or moving pavement according to one of the preceding claims, **characterized in that** the adjusting screws retain and mount (20, 22) the hat profile belt (18) and the main belt (16) at the same time.

8. Escalator or moving pavement according to one of the preceding claims, **characterized in that** the division between main belt (16) and hat profile belt (19) is arranged ever approximately on the half height of the chamber formed by both belts.

9. Escalator or moving pavement according to one of the preceding claims, **characterized in that** the main belt (16) supports a light channel (30), intended for mounting the lighting device, and that for balustrade bases with and without lighting the same hat profile belts are used, where the main belt with escalators or moving pavements without lighting bases is extended upward going beyond the area of the lighting base.

10. Escalator or moving pavement according to one of the preceding claims, **characterized in that** the hat profile belt (18) comprises a resting area, against which it rests under preloading on the main belt (16) and that a middle region of the main belt (16) lies within the range covered by the risers of the stair belt.

11. Escalator or moving pavement according to one of the preceding claims, **characterized in that** the joining elements between hat profile belt (19) and main belt (16) are provided distanced symmetrically along the course of the escalator or the moving pavement.

## Revendications

1. Escalator ou trottoir mobile, avec une base centrale, qui présente une courroie principale, où une courroie de marche ou de palette s'étend entre les bases centrales de l'escalator ou du trottoir mobile, et où la courroie principale (16) forme essentiellement un profil fermé avec une autre courroie (18), où en particulier l'autre courroie présente la forme d'un profil de chapeau avec une région centrale essentiellement configurée en forme de U, et le centre élevé de la courroie principale (16) est raidi de manière flexible par l'autre courroie à profil de chapeau (18), **caractérisé en ce que** la courroie principale (16) forme un profil ouvert à l'arrière, s'éloignant de la courroie de marche ou de palette, sur lequel le courroie à profil de chapeau (18) est relié d'une telle façon, que les régions libres de l'extrémité de la courroie principale (18) forment ensemble dans chaque cas un espace longitudinal (52, 54) pour le support des attaches (20) à une construction contiguë.

2. Escalator ou trottoir mobile selon la revendication 1, **caractérisé en ce que** la courroie principale (16) est configurée sensiblement dans en forme de C et recouvre la courroie à profil de chapeau (18) de façon qu'une chambre supérieure (36) et une chambre inférieure (40) soient formées, où la courroie à profil de chapeau (18) se repose contre la courroie principale (16) avec une zone centrale (42) entre la chambre supérieure et la chambre inférieure.

3. Escalator ou trottoir mobile selon l'une des revendications précédentes, **caractérisé en ce que** le secteur de la courroie à profil de chapeau (18), essentiellement configuré en U, présente deux traverses (44, 46), qui sont chacun en liaison avec une extrémité de la courroie principale (16).

4. Escalator ou trottoir mobile selon l'une des revendications précédentes, **caractérisé en ce que** la courroie à profil de chapeau (18) soit reliée à la bande principale (16), de façon qu'un espace (52, 54) soit maintenue entre la courroie à profil de chapeau (18) et la courroie principale (16), dont la taille est un cinquième à un quarantième, en particulier environ un vingtième de la taille de la courroie principale de profil (18).

5. Escalator ou trottoir mobile selon l'une des revendications précédentes, **caractérisé en ce que** la courroie à profil de chapeau (18) est reliée à la courroie principale (16) par l'intermédiaire d'attaches telles que colliers, ressorts, vis, rivets, un joint soudé ou un collage.

6. Escalator ou trottoir mobile selon l'une des revendications précédentes, **caractérisé en ce qu'**un profil de renfort soit fourni, connu en soi, qui s'étend essentiellement verticalement à l'escalator ou au trottoir mobile et qui est relié par les vis de réglage (20, 22) avec la courroie à profil de chapeau (18) et la courroie principale (16).

7. Escalator ou trottoir mobile selon l'une des revendications précédentes, **caractérisé en ce que** les vis de réglage maintiennent et montent (20, 22) la courroie à profil de chapeau (18) et la courroie principale (16) en même temps.

8. Escalator ou trottoir mobile selon l'une des revendications précédentes, **caractérisé en ce que** la division entre la courroie principale (16) et la courroie à profil de chapeau (19) soit arrangée toujours approximativement sur la mi-hauteur de la chambre constituée par les deux courroies.

9. Escalator ou trottoir mobile selon l'une des revendications précédentes, **caractérisé en ce que** la courroie principale (16) soutienne un canal d'éclairage (30), destiné à monter le dispositif d'éclairage, et que pour des bases de balustrade avec et sans éclairage les mêmes courroies de profil de chapeau soient employées, où la courroie principale des escalators ou des trottoirs mobiles sans bases d'éclairage est prolongée vers le haut au-delà du secteur de la base d'éclairage.

10. Escalator ou trottoir mobile selon l'une des revendications précédentes, **caractérisé en ce que** la courroie à profil de chapeau (18) présente une zone d'éclairage, contre laquelle elle se repose sous le préchargement sur la courroie principale (16) et qu'une région centrale de la courroie principale (16) se trouve en dessous de la marge couverte par les canalisations verticales de la courroie d'escalier.

11. Escalator ou trottoir mobile selon l'une des revendications précédentes, **caractérisé en ce que** les éléments pour relier la courroie à profil de chapeau (19) et la courroie principale (16) soient fournis distancé symétriquement le long de la course de l'escalator ou du trottoir mobile.
